# EUROPÄISCHE PATENTSCHRIFT

(11) **EP 0 416 210 B1**
(45) Veröffentlichungstag und Bekanntmachung des Hinweises auf die Patenterteilung: **23.04.1997**
(21) Anmeldenummer: 90109170.2
(22) Anmeldetag: 15.05.1990
(51) Int. Cl.: A47B 47/00, A47B 96/14, A47B 95/00, A47B 96/06, A47B 91/02, A47B 47/05

(54) **Schrankwand mit einem Profil aus Metall und Beschlagteilen**
Wall cabinet provided with a metallic profile and fittings
Armoire murale munie d'un profilé métallique et d'éléments de ferrure

(30) Priorität: 08.09.1989 DE 8910709 U
(43) Veröffentlichungstag der Anmeldung: 13.03.1991
(73) Patentinhaber: Waiko Büromöbel GmbH, 73568 Durlangen (DE)
(72) Erfinder: Jaekel, Wolfgang, Dipl.-Ing. (FH), D-7071 Ruppertshofen (DE)
(74) Vertreter: Schroeter, Helmut

(56) Entgegenhaltungen:
- EP-A- 0 158 016
- EP-A- 0 330 748
- DE-A- 3 028 552
- DE-A- 3 533 895
- FR-A- 2 089 441
- FR-A- 2 180 403
- US-A- 2 179 307

## Beschreibung

Die Erfindung bezieht sich auf eine Schrankwand nach dem Oberbegriff des Anspruchs 1 mit einem Profil aus Metall, das zur Berandung von Seitenwanden und/oder Fachböden dient.

Aus der EP-A-0 330 748 ist eine derartige Schrankwand bekannt. Diese Schrankwand enthält einen rechteckigen geschlossenen hohlen Hauptteil, der sich über den größten Teil der Front einer ersten Schmalseite zu einer Schmalseite gemessenen Breite des Profils und über die ganze senkrecht zur Breite gemessene Höhe des Profils erstreckt, wobei ein Riffelsteg von der Mitte der ersten Schmalseite des Hauptteils vorsteht. Von den Rändern der ersten Schmalseite stehen parallel zum Riffelsteg verlaufende Randstege vor, die kürzer sind als der Riffelsteg. In den Breitseiten des Profils sind Reihen von Löchern vorgesehen, die in dessen Längsrichtung verlaufen, wobei die Löcher in vorbestimmten gegenseitigen Abständen angeordnet sind.

In den Breitseiten sind außerdem am vom Riffelsteg wegzeigenden Ende außenliegende Nuten mit einer Hinterschneidung vorgesehen, in die ein Sockelclipsprofil mittels zweier zueinander paralleler vertikaler Stege, von denen einer einen Widerhaken vom oberen Rand aufweist, eingeclipst. Die Nuten dienen unter anderem auch zum Einschub einer Schrankrückwand. Das hier gezeigte und als hohler Hauptteil bezeichnete Profil ist für die Anbringung zusätzlicher Armaturenteile wie Scharniere, Griffe oder dergleichen in höhenbestimmter fester Position ungeeignet.

Der vorliegenden Erfindung liegt die Aufgabe zugrunde, eine Schrankwand mit einem Profil zu schaffen, das zur Berandung von Seitenwänden und/oder Fachböden dient und außerdem geeignet ist, individuell auswählbare Zusatzelemente aufzunehmen.

Die Aufgabe wird mit einer Schrankwand gemäß Anspruch 1 gelöst. Das darin eingesetzte Profil ist als Randeinfassung für Spanplatten vorgesehen, aus denen die Konstruktionsböden der Schrankwand sowie deren Seitenwände aufgebaut sind, die die Schrankwand in Fachbereiche unterteilen. An dem zugehörigen Seitenrand der betreffenden Spanplatte ist das Profil durch Einschlagen des Riffelstegs in die Stirnfläche der Spanplatte befestigbar. Der Abstand zwischen den äußeren Randstegen ist so bemessen, daß die Randstege die Spanplatte zwischen sich aufnehmen und eine Randeinfassung bilden, die ein Aufwölben der Spanplatte verhindert.

Bei dem Profil handelt es sich vorzugsweise um ein stranggepreßtes Kastenprofil mit einem kastenförmigen Hauptteil, vorzugsweise rechteckförmigen Querschnitts. Bei einem bevorzugten Ausführungsbeispiel schließt sich an den Hauptteil, eine in der Spanplattenebene liegende Verlängerung des Hauptteiles bildend, ein kleinerer Kastenteil an, der mit dem Hauptteil über nach einwärts eingezogene Wandungsteile verbunden ist. Diese eingezogenen Wandungsteile bilden an jeder Breitseite des Profils je eine vertiefte Nut, die sich in Längsrichtung des Profils erstreckt. An dem vom Hauptteil abgewandten Ende weist der Kastenteil bei einem vorteilhaften Ausführungsbeispiel hammerkopfartige Haltevorsprünge auf, an denen durch eine Schnappverbindung eine Kunststoffleiste befestigbar ist, die als Abdeckleiste dienen oder mit außenliegenden Dichtlippen aus Weichkunststoff versehen sein kann, so daß sie eine Dichtleiste bildet, die mit ihren Dichtlippen an einer Außenwand oder Schranktür anliegt.

In den Längsnuten des Profils können Ausstanzungen vorgesehen sein. In den Ausstanzungen können, wenn das Profil vertikal verlaufend an einer Seitenwand vorgesehen ist, Fachhaken, Bandarme für Türen, Haltehaken oder dergleichen eingehängt werden. Bei horizontalem Verlauf des Profils an einem Konstruktionsboden können Befestigungsteile oder Aufhängungen für Sockel- oder Deckenblendenkonstruktionen am Profil angeordnet und an diesem durch Verschrauben am Grund der betreffenden Nut befestigt sein.

Bei der Schrankwand nach der Erfindung können die Durchbrüche in den Längsnuten eine Reihe von insbesondere rechteckigen Langlöchern aufweisen und Beschlagteile zum Einhängen und/oder Einstecken in die Länglöcher und zum Anbringen von Türen und Rückwänden können vorgesehen sein.

Es können Halter aus Metall, die zur Befestigung einer Außenwand der Schrankwand oder zur Bildung einer Abstützung für eine innere Fachwand vorgesehen sind, seitlich angeformte Haken aufweisen, mit denen diese Halter in Langlöcher in den Längsnuten des vertikal verlaufenden Profils an einer betreffenden Seitenwand der Schrankwand einhängbar sind.

Derartige Halter können auch mit dem Rahmen verschraubt sein, der bei einer Sichtrückwand die Einfassung einer Glasfläche bildet.

Es kann der Beschlagteil ein Bandarm für die bewegliche Anbringung einer Tür sein, der mit Positioniervorsprüngen versehen ist, wobei der Bandarm durch Eingriff seiner Positioniervorsprünge in Langlöcher in der Längsnut des vertikalen Profils der benachbarten Seitenwand an dieser ausrichtbar ist.

Nachstehend ist die Erfindung anhand einer in der Zeichnung dargestellten Schrankwand im einzelnen erläutert, die ein Ausführungsbeispiel des Profils sowie zusammen mit diesem zu verwendende Beschlagteile enthält.
- Figuren 1 und 2: zeigen Vertikalschnitte der Schrankwand mit parallel bzw. quer zu einer Seitenwand verlaufender Schnittebene.
- Figur 3: zeigt im Horizontalschnitt den Verbindungsbereich zwischen einer Seitenwand, einer inneren Fach-Endwand, einer festen Außenwand und einer Tür der Schrankwand.
- Figur 4: zeigt eine vom offenen Profilende her gesehene Ansicht eines am Endrand einer nicht gezeigten Spanplatte anzubringenden Profils.
- Figur 5: zeigt eine abgebrochen und in kleinerem Maßstab gezeichnete Draufsicht des Profils von Figur 4.
- Figuren 6 und 7: zeigen Ansichten von Verbindungsbolzen aus Stahl.
- Figuren 8 und 9: zeigen, im Querschnitt dargestellt, Kunststoffleisten zum Anbringen am Profil gemäß Figuren 4 und 5.
- Figuren 10, 11 und 12: zeigen eine Seitenansicht, Rückansicht bzw. Draufsicht eines Fachträgers.
- Figuren 13, 14 und 15: zeigen den Figuren 24 bis 26 analoge Ansichten eines abgewandelten Fachträgers.
- Figuren 16 und 17: zeigen eine Seitenansicht bzw. Draufsicht eines am Profil gemäß Figuren 4 und 5 anbringbaren Halters.
- Figur 18: zeigt eine Darstellung eines Ausführungsbeispiels eines Bandarmes.
- Figuren 19 und 20: zeigen den Figuren 8 und 9 ähnliche, jedoch in etwas größerem Maßstab gezeigte Darstellungen abgewandelter Ausführungen von Kunststoffleisten zur Anbringung am Profil gemäß Figuren 4 und 5.
- Figur 21: zeigt ein weiteres Ausführungsbeispiel des Sockelbereiches einer Schrankwand mit einer abgewandelten Höhenverstelleinrichtung und einem gegenüber Figuren 4 und 5 leicht abgewandelten Profil.

Das gezeigte Ausführungsbeispiel der Schrankwand ist als Raumteiler ausgeführt, der sich zwischen Raumdecke 1 und Boden 3 erstreckt. An ihren Breitseiten ist die Schrankwand durch untere Sockelleisten 5 sowie obere Deckenleisten 6 begrenzt. Zwischen den Sockelleisten 5 und den Deckenleisten 6 ist die Schrankwand durch feste Außenwände 7 und bewegliche Türen 8 abgeschlossen. Ein Stirnbrett 11, siehe Figur 2, bildet den Abschluß an jeder der schmalen Stirnseiten.

Ein horizontaler unterer Konstruktionsboden 13 und ein horizontaler, oberer Konstruktionsboden 14 bilden den unteren bzw. oberen Abschluß des eigentlichen Fachbereichs der Schrankwand, der von vertikalen Seitenwänden 17 unterteilt ist, die sich vom Bereich einer Tür 8 in Richtung auf die gegenüberliegende Außenwand 7 erstrecken. Den Seitenwänden 17 sind als Ganzes mit 19 bezeichnete obere Höhenverstelleinrichtungen sowie als Ganzes mit 20 bezeichnete untere Höhenverstelleinrichtungen zugeordnet, über die die Seitenwände 17 an der Raumdecke 1 bzw. dem Boden 3 abgestützt sind. Von der Mehrzahl der Schrankfächer, die in dem Fachbereich zwischen unterem Konstruktionsboden 13 und oberem Konstruktionsboden 14 vorhanden sind, sind bei der abgebrochen gezeichneten Darstellung der Figuren 1 und 2 im wesentlichen nur ein Schrankfach mit vorderer Tür 8 und hinterer Außenwand 7 zu sehen, wobei in Figur 1 ein einziger Fachboden 21 eingezeichnet ist, der sich horizontal zwischen zwei benachbarten Seitenwänden 17 erstreckt. An seinem der Tür 8 benachbarten vorderen Rand ist der Fachboden beidseits über vordere Fachträger 23 mit den angrenzenden Seitenwänden 17 verbunden. Hintere Fachträger 24 bilden eine Lagerung des hinteren Randbereichs des Fachbodens 21 an den Seitenwänden 17. Mit seinem hinteren Randbereich grenzt der Fachboden 21 außerdem an eine innenliegende Fachwand 25 an.

Bei den Konstruktionsböden 13 und 14 sowie den Seitenwänden 17 handelt es sich um Spanplatten, wobei eine Besonderheit darin besteht, daß die Spanplatten zumindest an zwei einander gegenüberliegenden Rändern durch Profile aus Metall, beim Ausführungsbeispiel durch Profile 27 aus Aluminium, eingefaßt sind. Nähere Einzelheiten der Profile 27 sind in den Figuren 4 und 5 dargestellt.

Wie am deutlichsten der Figur 4 zu entnehmen ist, handelt es sich beim Profil 27 um ein stranggepreßtes Hohlprofil mit einem Hauptteil 29, der im wesentlichen die Form eines hohlen Kastens rechteckförmigen Querschnitts besitzt. Von einer der sich in Längsrichtung des Profils 27 erstreckenden Schmalseiten, die in Figur 4 mit 31 bezeichnet ist, erstrecken sich Stege 32 in Form vorspringender Rippen, die, von Profilende zu Profilende durchgehend und zueinander parallel verlaufend, seitliche Verlängerungen der Wandung einer der Breitseiten des Hauptteils 29 bilden. In der Mitte zwischen den Stegen 32 erstreckt sich ein etwas längerer, d. h. weiter vorspringender Riffelsteg 33 in Form einer durchgehenden, zu den Stegen 32 parallelen Rippe. In dem Raum zwischen den Stegen 32 ist der Endrandbereich einer zugehörigen Spanplatte aufnehmbar, wobei der mittige Riffelsteg 33 in den Zentralbereich der Spanplatte zur Verankerung des Profils 27 eingeschlagen wird und die äußeren Stege 32 durch Umfassen der Ränder ein Aufspalten der Spanplatte verhindern. Ins Innere des Hauptteils 29 vorspringende Längsrippen 34 und 40 dienen zur Wandverstärkung sowie als Anlage für in den Hohlraum des Profils 27 eingreifende Teile, beispielsweise eines abgebogenen Haltehakens 121 (siehe Figur 11) des Fachträgers 23.

An der der Schmalseite 31 abgekehrten Schmalseite 35 des Hauptteils 29 schließt sich ein kleinerer Kastenteil 36 über an die Schmalseite 35 angrenzende Wandungsteile 37 an, die eingezogen sind, so daß jeder Wandungsteil 37 den Boden einer von Profilende zu Profilende durchgehenden Nut 38 bildet, die an dem von der Schmalseite 35 abgewandten Ende durch je eine vorspringende Rippe 39 begrenzt sind. An die Rippen 39 schließen sich in der von der Schmalseite 35 abgekehrten Richtung nasenartige, abgeschrägte Vorsprünge 41 an.

Soweit bis hierher beschrieben, ist die Gestaltung des Profils 27 gleich, ungeachtet dessen, ob es als Horizontalprofil an der den Konstruktionsboden 13 oder 14 bildenden Spanplatte benutzt wird oder ob es als Vertikalprofil an einer vertikalen Spanplatte benutzt wird, die eine vertikale Seitenwand 17 bildet. Ein Unterschied besteht lediglich darin, daß beim hier beschriebenen Ausführungsbeispiel bestimmte Ausstanzungen, die in Form von Durchbrüchen und Löchern in den Wandungen des Hauptteils 29 und des kleineren Kastenteils 36 des Vertikalprofils ausgebildet und unter Bezug auf Figuren 5 und 21 nachstehend näher erläutert sind, bei den an den Konstruktionsböden 13 und 14 vorgesehenen Horizontalprofilen 27 weggelassen sind. Es versteht sich jedoch, daß auch an den horizontalliegenden Profilen 27 die gleichen Ausstanzungen vorgesehen sein könnten wie bei den vertikal verlaufenden Profilen 27, obwohl von der Funktion her, wie nachstehend noch erläutert wird, einige der Ausstanzungen bei den horizontalen Profilen 27 nicht gebraucht werden.

Figur 5 zeigt den an das untere Profilende 43 angrenzenden Endabschnitt des als Vertikalprofil vorgesehenen Profils 27, also das Profil 27 mit sämtlichen vorgesehenen Ausstanzungen. Dabei handelt es sich um eine in der Wandung des Hauptteils 29 an beiden Breitseiten durchgehend ausgebildete Lochreihe aus in gleichen gegenseitigen Abständen angeordneten Löchern 45, wobei die Lochreihe der Löcher 45 in dem dem Profilende 43 benachbarten Bereich durch ein größeres Zugangsloch 46 unterbrochen ist. In dem Kastenteil 36 ist der den Boden der Nut 38 bildende Wandungsteil 37 an beiden Breitseiten des Profils 27 durch eine Lochreihe aus in gleichen gegenseitigen Abständen angeordneten Löchern 47 sowie durch mittig zwischen je zwei benachbarten Löchern 47 angeordnete, rechteckige Langlöcher 49 durchbrochen. Bei dem horizontal verlaufenden Profil 27 sind beim vorliegenden Ausführungsbeispiel die Langlöcher 49, die Löcher 45 sowie die Zugangslöcher 46 weggelassen.

Die vertikalen Seitenwände 17 sind über die unteren Höhenverstelleinrichtungen 20 auf dem Boden 3 abgestützt und über die oberen Höhenverstelleinrichtungen 19 mit der Raumdecke 1 verspannt (vgl. Figuren 1 und 2).

Die aneinander stoßenden horizontalen Profile 27 der Konstruktionsböden 13 und 14 und die vertikalen Profile 27 der Seitenwände 17 sind, wie es in Figur 2 nur für den unteren Konstruktionsboden 13 gezeigt ist, durch Verbindungsbolzen 99 und 100 miteinander verbunden, die in Figuren 6 bzw. 7 in näheren Einzelheiten gezeigt sind. Die Verbindungsbolzen 99 und 100 werden in die Löcher 45 des betreffenden Profils 27 eingeschlagen, wobei eine am Schaft der Verbindungsbolzen ausgebildete Rändelung 101 beim Einschlagen in das Loch 45 sich mit dem Profil 27 verzahnt und den Bolzen in der eingeschlagenen Lage sichert. Bei dem Verbindungsbolzen 99 gemäß Figur 6 handelt es sich um einen Endverbindungsbolzen mit einem endseitigen, flachen Kopf 103, der beim Einschlagen in das Profil 27 einen Endanschlag bildet. Bei dem in Figur 7 gezeigten Verbindungsbolzen 100 handelt es sich um einen Doppelverbindungsbolzen, der anstelle eines sich an die Rändelung 101 anschließenden flachen Kopfes einen erweiterten Bund 105 aufweist, der als Endanschlag beim Einschlagen dient. Beide Verbindungsbolzen 99 und 100 weisen an dem von der Rändelung 101 abgekehrten Ende einen einen verjüngten Endabschnitt 106 begrenzenden, abgerundeten Haltekopf 107 auf. Der als Doppelverbindungsbolzen vorgesehene Verbindungsbolzen 100 weist auch an dem dem Bund 105 benachbarten Ende einen dem Haltekopf 107 entsprechenden zweiten Haltekopf 108 auf. Zum gegenseitigen Verspannen der Teile werden nicht dargestellte Exzenter gegen die Halteköpfe 107 und 108 angedreht.

Die in Figur 4 gezeigten hammerkopfartigen Vorsprünge 41, die am Profil 27 an dem der Spanplatte abgewandten Ende vorgesehen sind, dienen als Haltenasen, an denen Kunststoffleisten unter Bildung einer Schnappverbindung befestigbar sind. Beispiele der Kunststoffleisten sind in Figuren 8 und 9 gezeigt. Bei der in Figur 8 gezeigten Leiste 111 handelt es sich um ein Profil aus Hart-PVC mit an beiden Längsrändern angeformten, gleichsinnig vorspringenden Dichtlippen 112 aus Weich-PVC. Auf der den Dichtlippen 112 abgewandten Seite sind Halterippen 113 angeformt, die im angeschnappten Zustand Halteflächen an den Vorsprüngen 41 des Profils 27 hintergreifen, wie in Figur 22 angedeutet ist. Die weichen Dichtlippen 112 sind zur Anlage an Schranktüren oder festen Wandteilen vorgesehen, wie es in Figuren 1 und 3 gezeigt ist. Aus Figur 1 ist zu erkennen, daß am linksseitig gelegenen Profil 27 des unteren Konstruktionsbodens 13 die Dichtlippen der Leiste 111 an der unteren Sockelleiste 5 und an der darüberliegenden Schranktür anliegen. Am rechtsseitig gelegenen Ende des Konstruktionsbodens 13 liegen die Dichtleisten ebenfalls an der unteren Sockelleiste 5 und an der darüberliegenden festen Außenwand 7 an. Figur 3 zeigt die Leiste 111 am vertikalen Profil 27 einer Seitenwand 17, wobei die Dichtlippen an der zugekehrten festen Außenwand 7 und einer danebenliegenden Schranktür 8 anliegen.

In dem Bereich zwischen den Dichtlippen 112 der Leiste 111 sind hinterschnittene Längsrippen 115 angeformt, die zwischen sich eine Führung zum Einschieben eines Funierstreifens oder andersartigen Zierstreifens bilden.

Die in Figur 9 gezeigte abgewandelte Form einer Kunststoffleiste 117, die, wie die Leiste 111 von Figur 8, durch Aufschnappen an den Vorsprüngen 41 des Profils 27 befestigbar ist, ist eine Hart-PVC-Leiste ohne Dichtlippen mit einer glatten Außenfläche 118, die als Widerlager für die Anlage von Dichtelementen (Dichtlippen) dient, die an der Rückseite von zugewandten Platten, Türen oder Wänden angebracht sind.

Die Fachträger 23 und 24, die in Figur 1 am vorderen Randbereich bzw. hinteren Randbereich des einzigen eingezeichneten Fachbodens 21 vorgesehen sind, sind in den Figuren 10 bis 15 näher dargestellt. Der in Figuren 10 bis 12 gezeigte Fachträger 23 weist einen zu seiner Auflagefläche 120 senkrecht abgebogenen Haltehaken 121 auf, der in ein ausgewähltes Loch 45 der vertikalen Lochreihe des Profils 27 an der zugekehrten Seitenwand 17 eingefädelt und eingedreht wird, so daß er sich im inneren Hohlraum des Profils 27 an den Längsrippen 34, 40 (Figur 4) abstützt.

Der Fachträger 23 weist einen die Auflagefläche 120 am vorderen Ende begrenzenden aufgestellten Halterand 122 auf, der den Fachboden 21 (siehe Figur 1) gegen ein Verrutschen nach vorn sichert.

Der in Figuren 13 bis 15 gezeigte Fachträger 24 unterscheidet sich vom Fachträger 23 durch einen kürzer ausgebildeten, in ein betreffendes Loch 45 einsteckbaren Haltehaken 124 und das Fehlen eines die Auflagefläche 125 seitlich begrenzenden aufgestellten Randes. Zur Sicherung des aufliegenden Fachbodens 21 ist dafür in der Auflagefläche 125 eine Bohrung 126 vorgesehen, um den aufgelegten Fachboden 21 durch Verschrauben sichern zu können. Eine derartige Bohrung 126 ist auch in der Auflagefläche 120 des Fachträgers 23 vorhanden, um auch hier eine Verschraubung mit dem aufliegenden Fachboden 21 herstelen zu können. Das Verschrauben des Fachbodens ist bei starker Gewichtsbelastung des Fachbodens vorteilhaft, weil bei einer durch Belastung bewirkten Durchbiegung des Fachbodens die angrenzenden Seitenwände 17 aufgrund der Verschraubung gegeneinander gezogen werden.

Figur 18 zeigt eine Form eines Bandarmes 127.

Bei Verwendung des Bandarmes 127 werden keine Löcher 45 der vertikalen Lochreihe des Profils 27 belegt, so daß die Löcher 45 für andere Zwecke, beispielsweise für das Einhängen von Fachträgern 23, 24 zur Verfügung stehen. Die Sicherung des Bandarmes 127 am Profil 27 erfolgt durch Verschrauben unter Verwendung eines Befestigungsloches 136 am Haltearm, das auf ein Loch 47 am Profil 27 ausgerichtet ist, wenn der Eingriff zwischen den Vorsprüngen 132 und zugeordneten Langlöchern 49 am Profil 27 hergestellt ist.

Wie Figur 3 in Verbindung mit Figuren 16 und 17 zeigt, dient die Reihe der Langlöcher 49 am vertikalen Profil 27 auch zur Lagefixierung von heim Ausführungsbeispiel aus Aluminium oder Zink-Druckguß gefertigten Haltern 133, die eine Anlagefläche und/oder ein Befestigungsmittel für außenliegende Wandteile, beispielsweise die in Figur 3 gezeigte Außenwand 7, bilden. Zu diesem Zweck sind mehrere übereinander angeordnete Halter 133 vorgesehen. Jeder Halter 133 weist zwei vertikal übereinanderliegende Haltehaken 134 auf, die in zwei übereinanderliegende Langlöcher 49 des Profils 27 einhängbar sind. Der Halter 133 bildet eine ebene, außenliegende Auflagefläche 135, die gegenüber den Haltehaken 134 in Richtung auf die Außenseite der Schrankwand hin versetzt und für die Abstützung der zugeordneten Außenwand 7 vorgesehen ist. Ein die Auflagefläche 135 begrenzender, nach einwärts hochgestellter Rand 137 bildet (siehe Figur 3) eine Abstützung für eine daran anliegende innere Fachwand 25. In der Auflagefläche 135 vorgesehene durchgehende Bohrungen 138 und 139 ermöglichen das Anschrauben einer zugeordneten Außenwand. Alternativ und zusätzlich hierzu kann eine betreffende Außenwand 7, wie es in Figur 1 gezeigt ist, auch durch Einhängen befestigt sein, wobei ein Beschlagblech 140 (siehe Figur 1) über den oberen Rand 141 des betreffenden Halters 133 eingehängt ist. Zusätzlich zum Einhängen kann als Diebstahlsicherung eine Verschraubung unter Verwendung der Bohrung 138 und/oder 139 vorgesehen sein.

Figur 1 zeigt die Befestigung der Sockelleisten 5 sowie der Deckenleisten 6 an Winkelstücken 143, die aus Stahlblech als Stanzbiegeteil gefertigt sind.

Die Figuren 19 und 20 zeigen weitere Ausführungsbeispiele von Kunststoffleisten 171 bzw. 172, die anstelle der Kunststoffleisten 111 bzw. 117, wie sie in Figuren 8 und 9 gezeigt sind, durch Aufschnappen an den Vorsprüngen 41 des Profils 27 befestigbar sind. Im Unterschied gegenüber Figuren 8 und 9 erfolgt bei den Kunststoffleisten 171 und 172 der Eingriff mit den Haltenasen 41 des zugehörigen Profils 27 nicht durch außenliegende Rippen 113, die die Haltenasen 41 von außen her umgreifen, sondern mittels angeformter Haltestege 174 mit endseitigen Haltevorsprüngen 175. Die Haltestege 174 erstrecken sich symmetrisch in verhältnismäßig geringem Abstand zur Längsmittelebene der Kunststoffleisten 171 und 172, so daß die Haltevorsprünge 175 die Nasen 41 des Profils 27 an den einander zugewandten Innenkanten umgreifen, wie dies für das Beispiel einer Kunststoffleiste 171 in Figur 21 und für das Beispiel der Verwendung von Kunststoffleisten 172 in den Figuren 57 und 58 zu sehen ist.

Figur 21 zeigt den Sockelbereich eines Ausführungsbeispiels mit einer Höhenverstelleinrichtung 177 Ein Hauptteil dieser Höhenverstelleinrichtung 177 ist eine Gewindespindel 179 mit Außengewinde, die an einer Druckplatte 180 drehbar angebracht ist, über die Axialkräfte von der Gewindespindel 179 auf den Boden 3 oder, wenn es sich um eine obere Höhenverstelleinrichtung handelt, auf die Raumdecke 1 übertragen werden.

Das Ausführungsbeispiel gemäß Figur 21 zeichnet sich nicht nur durch die Verwendung der Höhenverstelleinrichtung 177 und die dadurch bedingte Ausbildung eines langgestreckten Zugangsschlitzes 185 im Profil 27 anstelle eines runden Zugangsloches 46 aus, sondern ein weiterer Unterschied besteht gegenüber dem Beispiel von Figur 1 in der Verwendung des in Figur 18 gezeigten kürzeren Bandarmes 127 für die Befestigung einer Tür 8. Der Zugangsschlitz 185 ermöglicht es, einen Kugelkopf-Schraubendreher schräg einzuführen, so daß sein Kugelkopf in einen Innensechskant am oberen Ende der Gewindespindel 179 eingreift, so daß man die Gewindespindel auf diese Weise zur Höhenverstellung drehen kann.

## Patentansprüche

1. Schrankwand mit einem Profil (27) aus Metall, insbesondere Leichtmetall, das zur Berandung von Seitenwänden und/oder Fachböden dient, mit
a) einem rechteckigen, geschlossenen hohlen Hauptteil (29), der sich über den größten Teil der von einer ersten Schmalseite (31) zu einer zweiten Schmalseite (35) gemessenen Breite des Profils (27) und über die ganze, senkrecht zur Breite gemessenen Höhe des Profils (27) erstreckt,
b) einem Riffelsteg (33), der von der Mitte der ersten Schmalseite (31) des Hauptteils (29) vorsteht,
c) von den Rändern der ersten Schmalseite (31) vorstehenden, parallel zum Riffelsteg (33) verlaufenden Randstegen (32), die kürzer sind als der Riffelsteg (33),
d) in den Breitseiten des Profils (27) vorgesehenen und in dessen Längsrichtung verlaufenden Reihen von Löchern (45), wobei die Löcher in vorbestimmten gegenseitigen Abständen angeordnet sind,
dadurch **gekennzeichnet**, daß
e) an die zweite Schmalseite (35) des Hauptteils (29) angrenzende Wandungsteile (37) des Profils gegen die Mittelebene des Profils einwärts eingezogen sind, so daß im Profil (27) äußere Längsnuten (38) gebildet werden,
f) in den den Grund der Längsnuten (38) bildenden Wandungsteilen (37) in definierten gegenseitigen Abständen voneinander, vorzugsweise durch Ausstanzen gebildete Durchbrüche (47, 49) vorgesehen sind.

2. Schrankwand nach Anspruch 1, dadurch **gekennzeichnet**, daß die Durchbrüche in den Längsnuten (38) eine Reihe von insbesondere rechteckigen Langlöchern (49) aufweisen und daß Beschlagteile zum Einhängen und/oder Einstecken in die Langlöcher und zum Anbringen von Türen und Rückwänden vorgesehen sind.

3. Schrankwand nach Anspruch 1 oder 2, dadurch **gekennzeichnet**, daß die Durchbrüche je ein zwischen je zwei rechteckigen Langlöchern (49) gelegenes Loch (47) aufweisen.

4. Schrankwand nach einem der Ansprüche 1 bis 3, dadurch **gekennzeichnet**, daß sich an der vom Riffelsteg (33) abgewandten zweiten Schmalseite (35) ein kleiner als der Hauptteil (29) ausgebildeter Kastenteil (36) an den Hauptteil (29) anschließt, an dem an der vorn Riffelsteg (33) abgewandten Seite hammerkopfartig geformte Vorsprünge (41) vorhanden sind, die Halteflächen bilden, an denen Kunststoffleisten (111, 117, 171, 172) unter Bildung einer Schnappverbindung befestigbar sind.

5. Schrankwand nach einem der Ansprüche 1 bis 4, dadurch **gekennzeichnet**, daß der Innenraum des Hauptteils (29) des Profils (27) durch von der Innenwandung nach einwärts vorspringende Rippen (67) in Kammerabschnitte unterteilt ist.

6. Schrankwand nach einem der Ansprüche 1 bis 5, mit einem Beschlagteil nach Anspruch 2, **gekennzeichnet** durch folgende Merkmale:
a) Ein Halter (133) aus Metall weist in einem Abstand, der dem Abstand zwischen Langlöchern (49) in der Nut (38) des Profils (27) entspricht, voneinander angeordnete, seitlich angeformte Haken (134) auf, mit denen der Halter (133) in die Langlöcher (49) des Profils (27) einhängbar ist,
b) eine am Halter (133) ausgebildete ebene Auflagefläche (135) ist für die Anlage und Befestigung einer Außenwand (7) der Schrankwand vorgesehen,
c) ein aus der Ebene der Auflagefläche (135) ausgebogener, hochgestellter Rand (137) des Halters (133) dient als Anlagefläche zur Abstützung einer inneren Fachwand (25) der Schrankwand.

7. Schrankwand nach Anspruch 6, dadurch **gekennzeichnet**, daß in der Auflagefläche (135) des Halters (133) durchgehende Bohrungen (138, 139) zum Anschrauben einer Außenwand vorgesehen sind.

8. Schrankwand gemäß einem der Ansprüche 1 bis 5, mit einem Profil und mit einem Beschlagteil nach Anspruch 2, dadurch **gekennzeichnet**, daß das Beschlagteil als Bandarm (127) für die bewegliche Anbringung einer Tür (8) vorgesehen und mit einem Haltearm bzw. Befestigungsarm (141) mit Positioniervorsprüngen (132) versehen ist, und daß der Bandarm (127) durch Eingriff der Positioniervorsprünge (132) in Langlöcher (49) des vertikalen Profils (27) der benachbarten Seitenwand (17) an dieser ausrichtbar ist.

9. Schrankwand nach Anspruch 8, dadurch **gekennzeichnet**, daß im Haltearm bzw. Befestigungsarm (141) des Bandarms (127) zwischen den Positioniervorsprüngen ein durchgehendes Loch (136) zum Festschrauben des Bandarms in einem der Löcher (47) des Profils (27) vorgesehen ist.

## Claims

1. A wall cabinet provided with a metallic, more particularly light alloy, profile (27) serving to rim the sidewalls and/or shelves, comprising
a) a rectangular, closed hollow main part (29) extending over the major part of the width of said profile (27) measured from a first narrow side (31) to a second narrow side (35) and extending over the full height of said profile (27) measured perpendicular to the width,
b) a fluted land (33) protruding from the middle of said first narrow side (31) of said main part (29),
c) edge lands (32) protruding from the edges of said first narrow side (31) and oriented parallel to said fluted land (33), said edge lands being shorter than said fluted land (33),
d) rows of holes provided in the broad sides of said profile (27) and oriented in the longitudinal direction thereof, said holes being arranged in predetermined spacing with respect to each other,
**characterized** in that
e) wall parts (37) of said profile adjoining said second narrow side (35) of said main part (29) are inset inwardly in the direction of the center plane of said profile so that in said profile (27) outer longitudinal grooves (38) are formed,
f) in said wall parts (37) forming the bottom of said longitudinal grooves (38) break-throughs (47, 49) formed in defined spacings from each other preferably by punchings are provided.

2. The wall cabinet as set forth in claim 1, **characterized** in that said breakthroughs comprise in said longitudinal grooves (38) a row of more particularly rectangular slots (49) and that fittings for hooking-in and/or inserting in said slots and for attaching doors and rear walls are provided.

3. The wall cabinet as set forth in claim 1 or 2, **characterized** in that said break-throughs each comprise a hole (47) located between two each rectangular slots (49).

4. The wall cabinet as set forth in any of the claims 1 to 3 **characterized** in that at said second narrow side (35) facing away from said fluted land (33) a small box part (36) configured as said main part (29) adjoins said main part (29) at which hammer head-type protrusions (41) are provided on the side facing away from said fluted land (33) which form mounting surface areas to which plastics strips (111, 117, 171, 172) are securable in forming a snap-action connection.

5. The wall cabinet as set forth in any of the claims 1 to 4, **characterized** in that the interior space of said main part (29) of said profile (27) is divided into said chamber sections by ribs (67) protruding inwardly from said inner wall .

6. The wall cabinet as set forth in any of the claims 1 to 5, including a fitting as set forth in claim 2 , **characterized** by the following features:
a) a mount (133) of metal comprising side-formed hooks (134) spaced from each other in a spacing corresponding to that between slots (49) in said groove (38) of said profile (27) with which said mount (133) can be hooked in said slots (49) of said profile (27),
b) a flat contact surface area (135) configured on said mount (133) provided for adjoining and securing an outer wall (7) of said wall cabinet,
c) an edge (137) swept up from the plane of said contact surface area (135) of said mount (133) serving as the contact surface area for supporting an inner shelf wall (25) of said wall cabinet.

7. The wall cabinet as set forth in claim 6, **characterized** in that in said contact surface area (135) of said mount (133) drilled holes (138, 139) are provided throughout for screw attachment of an outer wall.

8. The wall cabinet as set forth in any of the claims 1 to 5 including a profile and a fitting as set forth in claim 2, **characterized** in that said fitting is provided as a band arm (127) for movingly attaching a door (8) and with a mounting arm or securing arm (141) having positioning protrusions (132) and that said band arm (127) is alignable by engaging said positioning protrusions (132) in slots (49) of said vertical profile (27) of the adjacent sidewall (17).

9. The wall cabinet as set forth in claim 8, **characterized** in that in said mounting arm or said securing arm (141) of said band arm (127) a through-hole (136) is provided between said positioning protrusions for firmly screwing said band arm in one of said holes (47) of said profile (27).

## Revendications

1. Armoire murale munie d'un profilé (27) métallique, notamment en alliage léger, qui sert à border des parois latérales et/ou des tablettes d'étagère, comportant
a) une partie principale (29) rectangulaire, fermée, creuse qui s'étend sur la majeure partie de la largeur du profilé (27) mesurée à partir d'un premier côté étroit (31) à un second côté étroit (35) et sur l'entière hauteur du profilé (27), mesurée perpendiculairement par rapport à la largeur du profilé,
b) une barrette cannelée (33) qui est en saillie à partir du milieu du premier côté étroit (31) de la partie principale (29),
c) des barrettes de bordure (32) s'étendant en saillie à partir des bords du premier côté étroit (31) parallèlement à la barrette cannelée (33), qui sont plus courtes que la barrette cannelée (33),
d) des rangées de trous (45) prévues dans les côtés plats du profilé (27) et s'étendant en direction longitudinale de celui-ci, les trous étant disposés à distance réciproque prédéterminée,
caractérisée en ce que
e) les parties de paroi (37) du profilé avoisinant le second côté étroit (35) de la partie principale (29) sont décalées vers l'intérieur vers le plan médian du profilé de sorte que des rainures longitudinales extérieures (38) sont formées dans le profilé (27),
f) dans les parties de paroi (37) formant le fond des rainures longitudinales (38), des perçages (47, 49) formés de préférence par poinçonnage étant prévus à distance réciproque définie.

2. Armoire murale selon la revendication 1, caractérisée en ce que les perçages dans les rainures longitudinales (38) présentent une série de trous oblongs, (49) notamment rectangulaires, et que des éléments de ferrure à accrocher et/ou à enfiler dans les trous oblongs et pour l'application de portes et de parois arrière sont prévus.

3. Armoire murale selon les revendications 1 ou 2, caractérisée en ce que les perçages présentent des trous (47) dont chacun est situé entre deux trous oblongs (49).

4. Armoire murale selon l'une quelconque des revendications 1 à 3, caractérisée en ce que sur le second côté étroit (35) détourné de la barrette cannelée (33) un casier (36) plus petit que la partie principale (29) avoisine la partie principale (29), sur lequel sont prévues des saillies (41) formées comme des têtes de marteau du côté détourné de la barrette cannelée (33), saillies qui forment des surfaces de fixation auxquelles des listels en plastique (111, 117, 171, 172) formant un raccordement encliquetable peuvent être fixés.

5. Armoire murale selon l'une quelconque des revendications 1 à 4, caractérisée en ce que l'espace intérieur de la partie principale (29) du profilé (27) est subdivisé en compartiments par des nervures (67) en saillies vers l'intérieur à partir de la paroi intérieure.

6. Armoire murale selon l'une quelconque des revendications 1 à 5, présentant un élément de ferrure selon la revendication 2, caractérisée par ce qui suit :
a) un appui (133) en métal présente, à une distance qui correspond à la distance entre les trous oblongs (49) dans la rainure (38) du profilé (27), des crochets (134) formés latéralement et en disposition réciproquement écartée, à l'aide desquels l'appui (133) peut être accroché dans les trous oblongs (49) du profilé (27),
b) une surface d'appui (135) plane formée sur l'appui (133) est prévue pour l'apposition et la fixation d'une paroi extérieure (7) de l'armoire murale,
c) un bord (137) de l'appui (133) courbé et relevé à partir du plan de la surface d'appui (135) sert de surface d'apposition pour appuyer une paroi d'étagère intérieure (25) de l'armoire murale.

7. Armoire murale selon la revendication 6, caractérisée en ce que dans la surface d'appui (135) de l'appui (133) des perçages traversants (138, 139) sont prévus pour visser une paroi extérieure.

8. Armoire murale selon l'une quelconque des revendications 1 à 5, comportant un profilé et un élément de ferrure selon la revendication 2, caractérisée en ce que l'élément de ferrure est prévu en tant que charnière (127) pour l'application mobile d'une porte (8) et est pourvu d'un bras de retenue ou bras de fixation (141) avec des saillies de positionnement (132) et que la charnière (127) peut être positionnée par rapport à la paroi latérale voisine (17) par l'engagement des saillies de positionnement (132) dans des trous oblongs (49) du profilé vertical (27).

9. Armoire murale selon la revendication 8, caractérisée en ce que dans le bras de retenue ou le bras de fixation (141) de la charnière (127), entre les saillies de positionnement, un trou traversant (136) est prévu pour visser la charnière dans un des trous (47) du profilé (27).
